# EUROPÄISCHE PATENTSCHRIFT

(11) **EP 4 568 543 B1**
(45) Veröffentlichungstag und Bekanntmachung des Hinweises auf die Patenterteilung: **08.04.2026**
(21) Anmeldenummer: 23776842.9
(22) Anmeldetag: 12.09.2023
(51) Int. Cl.: A47B 88/956

(54) **MÖBELBESCHLAG ODER BAUBESCHLAG**
FURNITURE FITTING OR BUILDING FITTING
FERRURE DE MEUBLE OU DE CONSTRUCTION

(30) Priorität: 21.11.2022 AT 508762022
(43) Veröffentlichungstag der Anmeldung: 18.06.2025
(73) Patentinhaber: Julius Blum GmbH, 6973 Höchst (AT)
(72) Erfinder: HOLZAPFEL, Andreas, 6900 Bregenz (AT)
(74) Vertreter: Torggler & Hofmann Patentanwälte - Innsbruck
(86) Internationale Anmeldenummer: PCT/AT2023/060319
(87) Internationale Veröffentlichungsnummer: WO 2024/108239

(56) Entgegenhaltungen:
- EP-A1- 3 363 327
- CN-A- 107 529 888
- DE-U1- 202013 002 233

## Beschreibung

Die vorliegende Erfindung bezieht sich auf einen Möbelbeschlag oder Baubeschlag, umfassend:
- wenigstens eine Basis,
- wenigstens eine relativ zur Basis bewegbare Lagervorrichtung,
- wenigstens eine Einstellvorrichtung zur Einstellung einer Lage der Lagervorrichtung relativ zur Basis, wobei die Einstellvorrichtung wenigstens ein drehbares Einstellelement aufweist, wobei die Lage der Lagervorrichtung relativ zur Basis durch eine Drehung des wenigstens einen Einstellelementes einstellbar ist,
- wobei das wenigstens eine Einstellelement eine Mantelfläche aufweist, in welcher wenigstens ein Gewinde angeordnet ist, wobei das wenigstens eine Gewinde zumindest abschnittsweise in Eingriff mit der Lagervorrichtung steht oder bringbar ist,
wobei die Lagervorrichtung dazu ausgebildet ist, wenigstens einen an einer Schubladenfrontblende zu befestigenden Beschlagteil zu lagern und wenigstens eine Verriegelungsvorrichtung zum lösbaren Verriegeln des wenigstens einen Beschlagteils aufweist.

Im Weiteren betrifft die Erfindung eine Schubladenseitenwand mit wenigstens einem Beschlag der zu beschreibenden Art sowie eine Schublade mit wenigstens einer solchen Schubladenseitenwand.

In der AT 510 954 B1 ist eine Schubladenseitenwand mit einer Einstellvorrichtung offenbart, durch welche eine Lage einer Schubladenfrontblende relativ zur Schubladenseitenwand einstellbar ist. Die Einstellvorrichtung umfasst ein erstes Einstellrad und ein zweites Einstellrad, wobei die Schubladenfrontblende relativ zur Schubladenseitenwand durch eine Drehung des ersten Einstellrades in eine seitliche Richtung und durch eine Drehung des zweiten Einstellrades in eine Höhenrichtung einstellbar ist. Ein Nachteil besteht darin, dass eine mechanische Überbelastung der Einstellräder zu einem Ausreißen des Gewindes oder zu einem Bruch der Einstellräder führen könnte.

Nicht-gattungsgemäße Möbelbeschläge sind in der CN107529888A, in der EP 3 363 327 A1, in der DE 20 2013 002 233 U1 und in der DE 102 10 017 C1 offenbart.

Aufgabe der vorliegenden Erfindung ist es, einen Beschlag der eingangs erwähnten Gattung unter Vermeidung der oben diskutierten Nachteile anzugeben.

Dies wird erfindungsgemäß durch die Merkmale des Patentanspruchs 1 gelöst. Weitere vorteilhafte Ausführungsbeispiele der vorliegenden Erfindung sind in den abhängigen Ansprüchen definiert.

Gemäß der Erfindung ist vorgesehen, dass das wenigstens eine Einstellelement wenigstens einen vom Gewinde gesonderten Anschlag aufweist, wobei wenigstens ein, vorzugsweise gebogener, Gegenanschlag vorgesehen ist, an welchem der Anschlag des Einstellelementes zur Begrenzung einer Drehbewegung des Einstellelementes anlegbar ist.

Somit weist das wenigstens eine Einstellelement wenigstens einen vom Gewinde gesonderten Anschlag auf, welcher zur Begrenzung einer Drehbewegung des Einstellelementes an wenigstens einem Gegenanschlag anlegbar ist. Auf diese Weise kann eine definierte Begrenzung einer Drehbewegung des Einstellelementes ermöglicht werden, wobei der Benutzer ein definiertes Feedback über den maximalen Einstellweg erhält. Die Gefahr einer Beschädigung des Einstellelementes und ein Ausreißen des Gewindes aus dem Möbelbeschlag kann dadurch erheblich reduziert werden.

Der wenigstens eine Gegenanschlag kann an der wenigstens einen Basis angeordnet und/oder relativ zur wenigstens einen Basis bewegbar und/oder relativ zur wenigstens einen Basis einstellbar sein.

Gemäß einem möglichen Ausführungsbeispiel kann vorgesehen sein, dass die wenigstens eine Lagervorrichtung und/oder die wenigstens eine Basis im Wesentlichen plattenförmig ausgebildet ist oder sind. Auf diese Weise sind eine kompakte Anordnung und eine einfache Herstellung des Beschlages möglich.

Weitere Einzelheiten und Vorteile der vorliegenden Erfindung ergeben sich aus der nachfolgenden Figurenbeschreibung.
- Fig. 1a, 1b: zeigen ein Möbel mit einem Möbelkorpus und mit relativ zum Möbelkorpus bewegbaren Schubladen sowie eine Schubladenseitenwand in perspektivischen Ansichten,
- Fig. 2: zeigt einen Beschlag zur lösbaren Befestigung einer Schubladenfrontblende in einer perspektivischen Ansicht,
- Fig. 3: zeigt den Beschlag gemäß Fig. 2 in einer weiteren perspektivischen Ansicht,
- Fig. 4a-4c: zeigen die Einstellvorrichtung mit dem Einstellelement in drei verschiedenen Drehstellungen,
- Fig. 5a, 5b: zeigen den Beschlag in einer Explosionsansicht sowie eine vergrößerte Detailansicht hierzu,
- Fig. 6a, 6b: zeigen den Beschlag in einer weiteren Explosionsansicht sowie eine vergrößerte Detailansicht hierzu,
- Fig. 7a-7d: zeigen das Einstellelement in drei verschiedenen Drehstellungen sowie das Einstellelement in einer perspektivischen Ansicht.

Fig. 1a zeigt ein Möbel 1 mit einem Möbelkorpus 2 und mit Schubladen 3, welche relativ zum Möbelkorpus 2 über (hier nicht gezeigte) Schubladenausziehführungen bewegbar gelagert sind.

Die Schubladen 3 weisen jeweils zwei seitliche Schubladenseitenwände 4, eine Schubladenfrontblende 5, einen Schubladenboden 6 und eine Schubladenrückwand 7 auf.

Fig. 1b zeigt die Schubladenseitenwand 4 in einer perspektivischen Ansicht, wobei die Schubladenseitenwand 4 ein Hohlkammerprofil 4a aufweist. Die Schubladenseitenwand 4 umfasst eine innere Profilwand 8a und eine äußere Profilwand 8b, welche von der inneren Profilwand 8a zumindest bereichsweise beabstandet ist.

Die Schubladenseitenwand 4 kann einen Befestigungsadapter 9 aufweisen, durch welchen die Schubladenrückwand 7, vorzugsweise lösbar, mit der Schubladenseitenwand 4 verbindbar ist.

Die Schubladenseitenwand 4 ist mit einem Trägerprofil 10 verbunden, welches dazu ausgebildet ist, mit einer bewegbaren Führungsschiene einer Schubladenausziehführung verbunden zu werden. Zu diesem Zweck weist das Trägerprofil 10 ein U-Profil auf, in welchem die bewegbare Führungsschiene der Schubladenausziehführung anordenbar und darin lösbar verriegelbar ist. Ferner ist das Trägerprofil 10 zur Lagerung des Schubladenbodens 6 vorgesehen.

Die Schubladenseitenwand 4 ist mit einem an einem Möbelteil, vorzugsweise an der Schubladenfrontblende 5, zu befestigenden Beschlagteil 12 lösbar verriegelbar. Das Beschlagteil 12 kann beispielsweise zwei oder mehrere Dübel 13 umfassen, welche in vorgebohrten Bohrungen der Schubladenfrontblende 5 fixierbar sind. In der gezeigten Fig. 1b ist der verriegelte Zustand zwischen der Schubladenseitenwand 4 und dem Beschlagteil 12 gezeigt.

Im Hohlkammerprofil 4a der Schubladenseitenwand 4 ist wenigstens ein Beschlag 14 angeordnet, welcher mit dem an der Schubladenfrontblende 5 zu befestigenden Beschlagteil 12 lösbar verriegelbar ist.

Der Beschlag 14 weist wenigstens eine Einstellvorrichtung 15 auf, durch welche die Position des Beschlagteiles 12 (und damit die Position der Schubladenfrontblende 5) relativ zur Schubladenseitenwand 4 in eine erste Einstellrichtung (vorzugsweise in eine seitliche Richtung relativ zur Schubladenseitenwand 4) einstellbar ist.

Durch eine Höheneinstellvorrichtung 16 ist die Position des Beschlagteiles 12 (und damit die Position der Schubladenfrontblende 5) in eine quer zur ersten Einstellrichtung verlaufende zweite Einstellrichtung (vorzugsweise in eine Höhenrichtung relativ zur Schubladenseitenwand 4) einstellbar.

Fig. 2 zeigt den Beschlag 14 zur lösbaren Befestigung der Schubladenfrontblende 5 in einer perspektivischen Ansicht. Der Beschlag 14 ist in einem montierten Zustand im Wesentlichen vollständig in die Schubladenseitenwand 4 integriert.

Der Beschlag 14 weist eine Basis 18 auf, welche, vorzugsweise über einen Verbindungssteg 19, mit dem Trägerprofil 10 der Schubladenseitenwand 4 verbunden ist. Darüber hinaus umfasst der Beschlag 14 wenigstens eine Lagervorrichtung 20, welche mit dem Beschlagteil 12 lösbar verriegelbar und welche relativ zur Basis 18 einstellbar gelagert ist.

Durch die Einstellvorrichtung 15 ist eine Position der Lagervorrichtung 20 (und damit eine Position der Schubladenfrontblende 5) relativ zur Schubladenseitenwand 4 in eine erste Einstellrichtung (vorzugsweise in eine seitliche Richtung) relativ zur Basis 18 einstellbar. Die Einstellvorrichtung 15 umfasst wenigstens ein drehbares Einstellelement 15a, wobei die Position der Lagervorrichtung 20 relativ zur Basis 18 durch eine Drehung des wenigstens einen Einstellelementes 15a einstellbar ist.

Durch die Höheneinstellvorrichtung 16 ist die Lagervorrichtung 20 relativ zur Basis 18 in eine quer zur ersten Einstellrichtung verlaufende zweite Einstellrichtung einstellbar. Die Höheneinstellvorrichtung 16 weist ein drehbar gelagertes Höheneinstellelement 16a auf, wobei die Lagervorrichtung 20 durch eine Drehung des Höheneinstellelementes 16a in eine Höhenrichtung relativ zur Basis 18 einstellbar ist.

Das Beschlagteil 12 mit den zwei oder mehreren in Höhenrichtung voneinander beabstandeten Dübeln 13 ist an der Rückseite der Schubladenfrontblende 5 zu befestigen. Der Beschlag 14 weist wenigstens eine Verriegelungsvorrichtung 22 mit einem von einer Feder 21 belasteten Fangelement 22a auf. Das Fangelement 22a, vorzugsweise in Form eines Kipphebels, ist um eine Achse drehbar gelagert, wobei das Beschlagteil 12 durch eine Kraft der Feder 21 mit dem Fangelement 22a der Verriegelungsvorrichtung 22 lösbar verriegelbar ist.

Durch ein drehbares Löseelement 17 kann die Verriegelung zwischen dem Beschlag 14 und dem Beschlagteil 12 wieder gelöst werden. Durch eine Verdrehung des Löseelementes 17 mittels eines Schraubendrehers entgegen der Kraft der Feder 21 kann das Beschlagteil 12 vom Beschlag 14 wieder getrennt werden.

Fig. 3 zeigt den Beschlag 14 gemäß Fig. 2 in einer weiteren perspektivischen Ansicht, wobei ein Teil der Basis 18 aus Gründen des verbesserten Überblicks ausgeblendet ist.

Die wenigstens eine Einstellvorrichtung 15 weist wenigstens ein drehbares Einstellelement 15a mit einem (hier nicht gezeigten) Gewinde 27 (Fig. 5b) auf. Das Einstellelement 15a weist wenigstens einen vom Gewinde 27 gesonderten Anschlag 23 auf, wobei wenigstens ein, vorzugsweise gebogener, Gegenanschlag 24a, 24b vorgesehen ist, an welchem der Anschlag 23 des Einstellelementes 15a zur Begrenzung einer Drehbewegung des Einstellelementes 15a anlegbar ist.

Gemäß einem bevorzugten Ausführungsbeispiel kann vorgesehen sein, dass der Anschlag 23 als ein sich in radialer Richtung erstreckender Vorsprung am Einstellelement 15a ausgebildet ist.

Der wenigstens eine Gegenanschlag 24a, 24b kann an der Höheneinstellvorrichtung 16 angeordnet oder ausgebildet sein. Die Höheneinstellvorrichtung 16 weist ein drehbar gelagertes Höheneinstellelement 16a auf, wobei der wenigstens eine Gegenanschlag 24a, 24b am Höheneinstellelement 16a angeordnet oder ausgebildet ist.

Die Anordnung des wenigstens einen Gegenanschlages 24a, 24b an der Höheneinstellvorrichtung 16, vorzugsweise am drehbaren Höheneinstellelement 16a, hat den besonderen Vorteil, dass keine zusätzlichen Gegenanschläge 24a, 24b an der Basis 18 und/oder an der Lagervorrichtung 20 angeordnet oder ausgebildet werden müssen. Auf diese Weise ist eine einfache und kostengünstige Herstellung des Beschlages 14 sowie eine kompakte Bauweise des Beschlages 14 möglich.

Fig. 4a-4c zeigen die Einstellvorrichtung 15 mit dem drehbaren Einstellelement 15a in drei verschiedenen Drehstellungen.

Fig. 4a zeigt, dass der Anschlag 23 des Einstellelementes 15a an einem ersten Gegenanschlag 24a der Höheneinstellvorrichtung 16, vorzugsweise am Höheneinstellelement 16a, anliegt. Auf diese Weise ist eine Drehbewegung des Einstellelementes 15a in eine erste Drehrichtung begrenzbar. Der Benutzer erhält ein konkretes Feedback, dass eine erste Endstellung des Einstellelementes 15a erreicht und dass ein weiteres Drehen des Einstellelementes 15a in die erste Drehrichtung nicht möglich ist.

Fig. 4b zeigt das drehbare Einstellelement 15a in einer mittleren Position, in welcher der Anschlag 23 sowohl vom ersten Gegenanschlag 24a als auch vom zweiten Gegenanschlag 24b beabstandet ist.

Fig. 4c zeigt, dass der Anschlag 23 des Einstellelementes 15a an einem zweiten Gegenanschlag 24b der Höheneinstellvorrichtung 16, vorzugsweise am Höheneinstellelement 16a, anliegt. Auf diese Weise ist eine Drehbewegung des Einstellelementes 15a in eine zweite Drehrichtung begrenzbar. Der Benutzer erhält ein konkretes Feedback, dass eine zweite Endstellung des Einstellelementes 15a erreicht und dass ein weiteres Drehen des Einstellelementes 15a in die zweite Drehrichtung nicht möglich ist.

Gemäß einem Ausführungsbeispiel kann vorgesehen sein, dass das wenigstens eine Einstellelement 15a über einen maximalen Drehwinkelbereich von 360°, vorzugsweise über einen maximalen Drehwinkelbereich von 330°, bewegbar ist.

Fig. 5a zeigt den Beschlag 14 in einer Explosionsansicht. Die wenigstens eine Lagervorrichtung 20 und/oder die wenigstens eine Basis 18 kann oder können im Wesentlichen plattenförmig ausgebildet sein. Dies ermöglicht eine einfache Herstellung des Beschlages 14 mit einer kompakten Bauweise.

Die wenigstens eine Einstellvorrichtung 15 ist dazu ausgebildet ist, einen Abstand der wenigstens einen Lagervorrichtung 20 zur wenigstens einen Basis 18 einzustellen.

Im gezeigten Ausführungsbeispiel ist vorgesehen, dass die wenigstens eine Einstellvorrichtung 15 dazu ausgebildet ist, einen Abstand der wenigstens einen Lagervorrichtung 20 in eine Richtung im Wesentlichen rechtwinklig zu einer von den plattenförmigen Lagervorrichtung 20 oder Basis 18 gebildeten Ebene einzustellen.

Die Basis 18 kann wenigstens zwei voneinander beabstandete, vorzugsweise im Wesentlichen plattenförmige, Basisteile 18a, 18b aufweisen, zwischen denen das wenigstens eine Einstellelement 15a der Einstellvorrichtung 15 zumindest abschnittsweise gelagert ist.

Ebenso kann die Lagervorrichtung 20 wenigstens zwei voneinander beabstandete, vorzugsweise im Wesentlichen plattenförmige, Lagerteile 20a, 20b aufweisen, welche durch eine Drehung des Einstellelementes 15a der Einstellvorrichtung 15 gemeinsam relativ zur Basis 18 einstellbar sind. In der gezeigten Figur ist das erste Lagerteil 20a mit dem an der Schubladenfrontblende 5 zu befestigenden Beschlagteil 12 verriegelt, während das zweite Lagerteil 20b der Lagervorrichtung 20 isoliert dargestellt ist.

Das Einstellelement 15a der Einstellvorrichtung 15 weist einen Zapfen 28a auf, welcher in einem Loch 28b der Basis 18 drehbar gelagert ist. Dies kann über eine übliche Nietverbindung erfolgen.

Ferner weist das Einstellelement 15a der Einstellvorrichtung 15 ein, vorzugsweise helikales, Gewinde 27 auf, welches über einen Eingriffsabschnitt 29 mit der der Lagervorrichtung 20 in Eingriff steht oder bringbar ist.

Der Eingriffsabschnitt 29 ist im gezeigten Ausführungsbeispiel an der Lagervorrichtung 20 angeordnet oder ausgebildet und weist wenigstens eine Fase 29a auf, welche mit dem Gewinde 27 des Einstellelementes 15a in Eingriff steht oder bringbar ist.

Die Basis 18, hier das Basisteil 18b der Basis 18, weist wenigstens eine, vorzugsweise kreisrunde, Ausnehmung 25a auf, in welcher das Einstellelement 15a der Einstellvorrichtung 15 bereichsweise aufgenommen ist.

Im gezeigten Ausführungsbeispiel weist die Basis 18 eine weitere kreisrunde Ausnehmung 25b auf, in welcher das drehbar gelagerte Höheneinstellelement 16a der Höheneinstellvorrichtung 16 teilweise aufnehmbar ist.

Das drehbare Höheneinstellelement 16a kann wenigstens einen Exzenter aufweisen, welcher in einer, vorzugsweise linearen, Führung 26 der Lagervorrichtung 20 geführt ist. Durch eine Drehung des Höheneinstellelementes 16a ist eine Höhenlage der Lagervorrichtung 20 relativ zur Basis 18 einstellbar.

Fig. 5b zeigt den in Fig. 5a eingerahmten Bereich in einer vergrößerten Ansicht. Der wenigstens eine Anschlag 23 des Einstellelementes 15a der Einstellvorrichtung 15 ist an den Gegenanschlägen 24a, 24b des Höheneinstellelementes 16a der Höheneinstellvorrichtung 16 anlegbar, wobei eine maximale Drehbewegung des Einstellelementes 15a in beiden Drehrichtungen begrenzbar ist.

Bei einem möglichen Ausführungsbeispiel der Erfindung kann vorgesehen sein, dass das wenigstens eine Gewinde 27 nur auf einer ersten Seite in Eingriff mit der Lagervorrichtung 20 steht oder bringbar ist, wobei das Gewinde 27 auf einer der ersten Seite diametral gegenüberliegenden zweiten Seite von der Lagervorrichtung 20, vorzugsweise unter Bildung eines Spaltes, beabstandet ist.

Somit steht das Einstellelement 15a der Einstellvorrichtung 15 über den Zapfen 28a mit der Basis 18 und über das Gewinde 27 nur einseitig mit der Lagervorrichtung 20 in Kontakt. Die diametral gegenüberliegende Seite des Einstellelementes 15a ist hingegen von der Lagervorrichtung 20 außer Eingriff. Somit ist es nicht notwendig, dass das Einstellelement 15a, wie sonst üblich, in den Beschlag 14 eingedreht werden muss, wodurch eine einfache Montage des Einstellelementes 15a ermöglicht wird.

Vorzugsweise ist vorgesehen, dass das Einstellelement 15a der Einstellvorrichtung 15 und/oder das Höheneinstellelement 16a der Höheneinstellvorrichtung 16 eine Aufnahmekontur 32 zur Aufnahme eines Werkzeuges, vorzugsweise eines Schraubendrehers, aufweist oder aufweisen.

Fig. 6a zeigt den Beschlag 14 in einer weiteren Explosionsansicht, aus welcher das Höheneinstellelement 16a der Höheneinstellvorrichtung 16 näher hervorgeht. Das Höheneinstellelement 16a umfasst wenigstens einen Exzenter mit einem Bolzen 30, welcher in der Führung 26 der Lagervorrichtung 20 bewegbar gelagert ist. Durch eine Drehung des Höheneinstellelementes 16a ist die Lagervorrichtung 20 relativ zur Basis 18 anhebbar und absenkbar.

Fig. 6b zeigt den in Fig. 6a eingerahmten Bereich in einer vergrößerten Ansicht. Der Bolzen 30 des Höheneinstellelementes 16a ist in der in Montagelage horizontal verlaufenden Führung 26 aufgenommen.

Fig. 7a-7c zeigen das Einstellelement 15a der Einstellvorrichtung 15 in drei verschiedenen Drehstellungen.

Fig. 7a zeigt das Einstellelement 15a in einer ersten maximalen Drehstellung, wobei der Anschlag 23 des Einstellelementes 15a am ersten Gegenanschlag 24a des Höheneinstellelementes 16a anliegt. Auf diese Weise ist eine Drehbewegung des Einstellelementes 15a im Uhrzeigersinn begrenzbar.

Fig. 7b zeigt eine mittlere Drehstellung des Einstellelementes 15a, wobei der Anschlag 23 des Einstellelementes 15a weder am ersten Gegenanschlag 24a noch am zweiten Gegenanschlag 24b anliegt.

Fig. 7c zeigt das Einstellelement 15a in einer zweiten maximalen Drehstellung, wobei der Anschlag 23 des Einstellelementes 15a am zweiten Gegenanschlag 24b des Höheneinstellelementes 16a anliegt. Auf dieser Weise ist eine Drehbewegung des Einstellelementes 15a im Gegenuhrzeigersinn begrenzbar.

Im gezeigten Ausführungsbeispiel sind wenigstens zwei voneinander beabstandete Gegenanschläge 24a, 24b vorgesehen, wobei das wenigstens eine Einstellelement 15a in einer ersten Endstellung am ersten Gegenanschlag 24a und in einer zweiten Endstellung am zweiten Gegenanschlag 24b anlegbar ist.

Vorzugsweise kann vorgesehen sein, dass der erste Gegenanschlag 24a und der zweite Gegenanschlag 24b an einem selben, vorzugsweise drehbaren, Bauteil, angeordnet sind. Im gezeigten Ausführungsbeispiel sind beide Gegenanschläge 24a, 24b am drehbaren Höheneinstellelement 16a der Höheneinstellvorrichtung 16 angeordnet. Auf diese Weise kann der Beschlag 14 sehr kompakt ausgeführt werden.

Fig. 7d zeigt das drehbare Einstellelement 15a der Einstellvorrichtung 15 in einer perspektivischen Ansicht. Das Einstellelement 15a weist einen zylindrischen Zapfen 28a auf, welcher in einem Loch 28b (Fig. 5a) der Basis 18 drehbar gelagert ist.

Ferner weist das wenigstens eine Einstellelement 15a eine, vorzugsweise im Wesentlichen zylindrische, Mantelfläche 31 auf, wobei sich wenigstens ein, vorzugsweise helikales, Gewinde 27 entlang der Mantelfläche 31 des Einstellelementes 15a erstreckt.

Das wenigstens eine Gewinde 27 steht zumindest abschnittsweise in Eingriff mit der Lagervorrichtung 20 oder ist mit der Lagervorrichtung 20 in Eingriff bringbar.

Der wenigstens eine Anschlag 23 ist als ein sich in radialer Richtung erstreckender Vorsprung am Einstellelement 15a und/oder an einem Kopf des Einstellelementes 15a ausgebildet.

Gemäß einem bevorzugten Ausführungsbeispiel kann vorgesehen sein, dass das wenigstens eine Einstellelement 15a aus Metall, insbesondere Zink, Aluminium oder einem Kaltfließpressteil, oder aus Kunststoff besteht.

Der gezeigte und beschriebene Beschlag 14 ist nicht nur für Möbel 1, Möbelteile oder Möbelbeschlagteile, sondern auch als Baubeschlag (beispielsweise für Fenster oder Türen) vorteilhaft einsetzbar.

## Patentansprüche

1. Möbelbeschlag (14) oder Baubeschlag, umfassend:
- wenigstens eine Basis (18),
- wenigstens eine relativ zur Basis (18) bewegbare Lagervorrichtung (20),
- wenigstens eine Einstellvorrichtung (15) zur Einstellung einer Lage der Lagervorrichtung (20) relativ zur Basis (18), wobei die Einstellvorrichtung (15) wenigstens ein drehbares Einstellelement (15a) aufweist, wobei die Lage der Lagervorrichtung (20) relativ zur Basis (18) durch eine Drehung des wenigstens einen Einstellelementes (15a) einstellbar ist,
- wobei das wenigstens eine Einstellelement (15a) eine Mantelfläche (31) aufweist, in welcher wenigstens ein Gewinde (27) angeordnet ist, wobei das wenigstens eine Gewinde (27) zumindest abschnittsweise in Eingriff mit der Lagervorrichtung (20) steht oder bringbar ist,
- wobei das wenigstens eine Einstellelement (15a) der Einstellvorrichtung (15) wenigstens einen vom Gewinde (27) gesonderten Anschlag (23) aufweist, wobei wenigstens ein, vorzugsweise gebogener, Gegenanschlag (24a, 24b) vorgesehen ist, an welchem der Anschlag (23) des Einstellelementes (15a) zur Begrenzung einer Drehbewegung des Einstellelementes (15a) anlegbar ist,
**dadurch gekennzeichnet, dass** die Lagervorrichtung (20) dazu ausgebildet ist, wenigstens einen an einer Schubladenfrontblende (5) zu befestigenden Beschlagteil (12) zu lagern, wobei die Lagervorrichtung (20) wenigstens eine Verriegelungsvorrichtung (22) zum lösbaren Verriegeln des wenigstens einen Beschlagteiles (12) aufweist.

2. Beschlag (14) nach Anspruch 1, wobei die wenigstens eine Lagervorrichtung (20) und/oder die wenigstens eine Basis (18) im Wesentlichen plattenförmig ausgebildet ist oder sind.

3. Beschlag (14) nach Anspruch 1 oder 2, wobei die wenigstens eine Einstellvorrichtung (15) dazu ausgebildet ist, einen Abstand der wenigstens einen Lagervorrichtung (20) zur wenigstens einen Basis (18) einzustellen.

4. Beschlag (14) nach Anspruch 2 und 3, wobei die wenigstens eine Einstellvorrichtung (15) dazu ausgebildet ist, einen Abstand der wenigstens einen Lagervorrichtung (20) in eine Richtung im Wesentlichen rechtwinklig zu einer von den plattenförmigen Lagervorrichtung (20) oder Basis (18) gebildeten Ebene einzustellen.

5. Beschlag (14) nach einem der Ansprüche 1 bis 4, wobei die Basis (18) wenigstens zwei voneinander beabstandete, vorzugsweise im Wesentlichen plattenförmige, Basisteile (18a, 18b) aufweist, zwischen denen das wenigstens eine Einstellelement (15a) der Einstellvorrichtung (15) zumindest abschnittsweise gelagert ist.

6. Beschlag (14) nach einem der Ansprüche 1 bis 5, wobei die Lagervorrichtung (20) relativ zur Basis (18) durch die Einstellvorrichtung (16) in eine erste Einstellrichtung einstellbar ist, wobei eine Höheneinstellvorrichtung (16) vorgesehen ist, durch welche die Lagervorrichtung (20) relativ zur Basis (18) in eine quer zur ersten Einstellrichtung verlaufende zweite Einstellrichtung einstellbar ist.

7. Beschlag (14) nach Anspruch 6, wobei der wenigstens eine Gegenanschlag (24a, 24b) an der Höheneinstellvorrichtung (16) angeordnet oder ausgebildet ist, vorzugsweise wobei die Höheneinstellvorrichtung (16) ein drehbar gelagertes Höheneinstellelement (16a) aufweist, wobei der wenigstens eine Gegenanschlag (24a, 24b) am Höheneinstellelement (16a) angeordnet oder ausgebildet ist.

8. Beschlag (14) nach einem der Ansprüche 1 bis 7, wobei ein maximaler Einstellweg des wenigstens einen Einstellelementes (15a) durch den wenigstens einen Anschlag (23) und durch den wenigstens einen Gegenanschlag (24a, 24b) vorgegeben ist.

9. Beschlag (14) nach einem der Ansprüche 1 bis 8, wobei der Anschlag (23) als ein sich in radialer Richtung erstreckender Vorsprung am Einstellelement (15a) und/oder an einem Kopf des Einstellelementes (15a) ausgebildet ist.

10. Beschlag (14) nach einem der Ansprüche 1 bis 9, wobei wenigstens zwei voneinander beabstandete Gegenanschläge (24a, 24b) vorgesehen sind, wobei das wenigstens eine Einstellelement (15a) in einer ersten Endstellung an einem ersten Gegenanschlag (24a) und in einer zweiten Endstellung an einem zweiten Gegenanschlag (24b) anlegbar ist, vorzugsweise wobei der erste Gegenanschlag (24a) und der zweite Gegenanschlag (24b) an einem selben, vorzugsweise drehbaren, Bauteil angeordnet sind.

11. Beschlag (14) nach einem der Ansprüche 1 bis 10, wobei der wenigstens eine Gegenanschlag (24a, 24b) an der wenigstens einen Basis (18) angeordnet und/oder relativ zur wenigstens einen Basis (18) bewegbar und/oder relativ zur wenigstens einen Basis (18) einstellbar ist.

12. Beschlag (14) nach einem der Ansprüche 1 bis 11, wobei das wenigstens eine Einstellelement (15a) der Einstellvorrichtung (15)
- über einen maximalen Drehwinkelbereich von 360°, vorzugsweise über einen maximalen Drehwinkelbereich von 330°, bewegbar ist, und/oder
- wenigstens einen Zapfen (28a) aufweist, welcher in einem Loch (28b) der Basis (18) drehbar gelagert ist, und/oder
- wenigstens eine Aufnahmekontur (32) zur Aufnahme eines Werkzeuges aufweist.

13. Beschlag (14) nach einem der Ansprüche 1 bis 12, wobei das wenigstens eine Gewinde (27) nur auf einer ersten Seite in Eingriff mit der Lagervorrichtung (20) steht oder bringbar ist, wobei das Gewinde (27) auf einer der ersten Seite diametral gegenüberliegenden zweiten Seite von der Lagervorrichtung (20), vorzugsweise unter Bildung eines Spaltes, beabstandet ist.

14. Schubladenseitenwand (4) mit wenigstens einem Beschlag (14) nach einem der Ansprüche 1 bis 13, vorzugsweise wobei die Schubladenseitenwand (4) ein Hohlkammerprofil (4a) aufweist, wobei der wenigstens eine Beschlag (14) im Wesentlichen vollständig innerhalb des Hohlkammerprofils (4a) angeordnet ist.

15. Schublade (3) mit wenigstens einer Schubladenseitenwand (15) nach Anspruch 14.

## Claims

1. A furniture fitting (14) or a construction fitting, comprising:
- at least one base (18),
- at least one bearing device (20) movable relative to the base (18),
- at least one adjustment device (15) for adjusting a position of the bearing device (20) relative to the base (18), the adjustment device (15) including at least one rotatable adjustment element (15a), wherein the position of the bearing device (20) relative to the base (18) is adjustable by rotating the at least one adjustment element (15a),
- wherein the at least one adjustment element (15a) includes a shell surface (31) in which at least one thread (27) is arranged, the at least one thread (27) being in engagement or being configured to be engaged at least partially with the bearing device (20),
- wherein the at least one adjustment element (15a) of the adjustment device (15) includes at least one abutment (23) separate from the thread (27), wherein at least one, preferably curved-shaped, counter-abutment (24a, 24b) is provided, the abutment (23) of the adjustment element (15a) being configured to bear against the counter-abutment (24a, 24b) so as to limit a rotational movement of the adjustment element (15a),
**characterized in that** the bearing device (20) is configured to support at least one fitting portion (12) to be fixed to a drawer front panel (5), wherein the bearing device (20) includes at least one locking device (22) for releasably locking the at least one fitting portion (12).

2. The fitting (14) according to claim 1, wherein the at least the bearing device (20) and/or the at least one base (18) is or are configured substantially plate-shaped.

3. The fitting (14) according to claim 1 or 2, wherein the at least one adjustment device (15) is configured to adjust a distance of the at least one bearing device (20) relative to the at least one base (18).

4. The fitting (14) according to claims 2 and 3, wherein the at least one adjustment device (15) is configured to adjust a distance of the at least one bearing device (20) in a direction extending substantially perpendicular relative to a plane formed by the plate-shaped bearing device (20) or by the plate-shaped base (18).

5. The fitting (14) according to one of the claims 1 to 4, wherein the base (18) includes at least two mutually spaced, preferably substantially plate-shaped, base members (18a, 18b), wherein the at least one adjustment element (15a) of the adjustment device (15) is at least partially supported between the at least two base members (18a, 18b).

6. The fitting (14) according to one of the claims 1 to 5, wherein the bearing device (20) is adjustable relative to the base (18) by the adjustment device (16) in a first adjustment direction, wherein a height adjustment device (16) is provided by which the bearing device (20) is adjustable relative to the base (18) in a second adjustment direction extending transversely to the first adjustment direction.

7. The fitting (14) according to claim 6, wherein the at least one counter-abutment (24a, 24b) is formed or arranged on the height adjustment device (16), preferably wherein the height adjustment device (16) includes a rotatably-supported height adjustment element (16a), wherein the at least one counter-abutment (24a, 24b) is formed or arranged on the height adjustment element (16a).

8. The fitting (14) according to one of the claims 1 to 7, wherein a maximum adjustment path of the at least one adjustment element (15a) is predetermined by the at least one abutment (23) and by the at least one counter-abutment (24a, 24b).

9. The fitting (14) according to one of the claims 1 to 8, wherein the abutment (23) is configured as a protrusion extending in radial direction, the protrusion being arranged on the adjustment element (15a) and/or on a head of the adjustment element (15a).

10. The fitting (14) according to one of the claims 1 to 9, wherein at least two mutually spaced counter-abutments (24a, 24b) are provided, wherein the at least one adjustment element (15a) is configured to bear against a first counter-abutment (24a) in a first end position and is configured to bear against a second counter-abutment (24b) in a second end position, preferably wherein the first counter-abutment (24a) and the second counter-abutment (24b) are arranged on a same, preferably rotatable, component.

11. The fitting (14) according to one of the claims 1 to 10, wherein the at least one counter-abutment (24a, 24b) is arranged on the at least one base (18) and/or is movable relative to the at least one base (18) and/or is adjustable relative to the at least one base (18).

12. The fitting (14) according to one of the claims 1 to 11, wherein the at least one adjustment element (15a) of the adjustment device (15)
- is movable over a maximum rotational angle range of 360°, preferably over a maximum rotational angle range of 330°, and/or
- includes at least one peg (28a) pivotally supported in a hole (28b) of the base (18), and/or
- includes at least one receiving contour (32) for receiving a tool.

13. The fitting (14) according to one of the claims 1 to 12, wherein the at least one thread (27) is in engagement or is configured to be brought in engagement with the bearing device (20) on a first side only, wherein the thread (27) is spaced apart, preferably under the formation of a gap, from the bearing device (20) on a second side diametrically opposing the first side.

14. A drawer sidewall (4) comprising at least one fitting (14) according to one of the claims 1 to 13, preferably wherein the drawer sidewall (4) includes a hollow-chamber profile (4a), wherein the at least one fitting (14) is substantially entirely arranged within the hollow-chamber profile (4a).

15. A drawer (3) comprising at least one drawer sidewall (4) according to claim 14.

## Revendications

1. Ferrure de meuble (14) ou ferrure de construction, comprenant :
- au moins une base (18),
- au moins un dispositif de support (20) mobile par rapport à la base (18),
- au moins un dispositif de réglage (15) pour régler une position du dispositif de support (20) par rapport à la base (18), le dispositif de réglage (15) présentant au moins un élément de réglage (15a) rotatif, la position du dispositif de support (20) par rapport à la base (18) pouvant être réglée par une rotation dudit au moins un élément de réglage (15a),
- ledit au moins un élément de réglage (15a) présentant une surface d'enveloppe (31) dans laquelle est disposé au moins un filetage (27), ledit au moins un filetage (27) étant, au moins par sections, en prise avec le dispositif de support (20) ou pouvant être mis en prise avec celui-ci,
- ledit au moins un élément de réglage (15a) du dispositif de réglage (15) présentant au moins une butée (23) distincte du filetage (27), au moins une contre-butée (24a, 24b), de préférence courbée, étant prévue, contre laquelle la butée (23) de l'élément de réglage (15a) peut venir en appui pour limiter un mouvement de rotation de l'élément de réglage (15a),
**caractérisé en ce que** le dispositif de support (20) est configuré pour supporter au moins une pièce de ferrure (12) à fixer sur une façade frontale de tiroir (5), le dispositif de support (20) présentant au moins un dispositif de verrouillage (22) pour verrouiller de façon réversible ladite au moins une pièce de ferrure (12).

2. Ferrure (14) selon la revendication 1, dans laquelle ledit au moins un dispositif de support (20) et/ou ladite au moins une base (18) est/sont réalisé(e) (s) essentiellement en forme de plaque.

3. Ferrure (14) selon la revendication 1 ou 2, dans laquelle ledit au moins un dispositif de réglage (15) est configuré pour régler une distance dudit au moins un dispositif de support (20) par rapport à ladite au moins une base (18).

4. Ferrure (14) selon les revendications 2 et 3, dans laquelle ledit au moins un dispositif de réglage (15) est configuré pour régler une distance dudit au moins un dispositif de support (20) dans une direction essentiellement perpendiculaire à un plan formé par le dispositif de support (20) ou la base (18) en forme de plaque.

5. Ferrure (14) selon l'une des revendications 1 à 4, dans laquelle la base (18) présente au moins deux parties de base (18a, 18b) espacées l'une de l'autre, de préférence essentiellement en forme de plaque, entre lesquelles ledit au moins un élément de réglage (15a) du dispositif de réglage (15) est monté au moins par sections.

6. Ferrure (14) selon l'une des revendications 1 à 5, dans laquelle le dispositif de support (20) peut être réglé par rapport à la base (18) par le dispositif de réglage (16) dans une première direction de réglage, un dispositif de réglage en hauteur (16) étant prévu, au moyen duquel le dispositif de support (20) peut être réglé par rapport à la base (18) dans une seconde direction de réglage s'étendant transversalement à la première direction de réglage.

7. Ferrure (14) selon la revendication 6, dans laquelle ladite au moins une contre-butée (24a, 24b) est disposée ou formée sur le dispositif de réglage en hauteur (16), le dispositif de réglage en hauteur (16) présentant de préférence un élément de réglage en hauteur (16a) monté rotatif, ladite au moins une contre-butée (24a, 24b) étant disposée ou formée sur l'élément de réglage en hauteur (16a).

8. Ferrure (14) selon l'une des revendications 1 à 7, dans laquelle une course de réglage maximale dudit au moins un élément de réglage (15a) est prédéfinie par ladite au moins une butée (23) et par ladite au moins une contre-butée (24a, 24b).

9. Ferrure (14) selon l'une des revendications 1 à 8, dans laquelle la butée (23) est réalisée sous la forme d'une saillie s'étendant dans une direction radiale sur l'élément de réglage (15a) et/ou sur une tête de l'élément de réglage (15a).

10. Ferrure (14) selon l'une des revendications 1 à 9, dans laquelle il est prévu au moins deux contre-butées (24a, 24b) espacées l'une de l'autre, ledit au moins un élément de réglage (15a) pouvant venir en appui, dans une première position finale, contre une première contre-butée (24a) et, dans une seconde position finale, contre une seconde contre-butée (24b), la première contre-butée (24a) et la seconde contre-butée (24b) étant de préférence disposées sur un même composant, de préférence rotatif.

11. Ferrure (14) selon l'une des revendications 1 à 10, dans laquelle ladite au moins une contre-butée (24a, 24b) est disposée sur ladite au moins une base (18) et/ou est mobile par rapport à ladite au moins une base (18) et/ou peut être réglée par rapport à ladite au moins une base (18).

12. Ferrure (14) selon l'une des revendications 1 à 11, dans laquelle ledit au moins un élément de réglage (15a) du dispositif de réglage (15)
- est mobile sur une plage angulaire de rotation maximale de 360°, de préférence sur une plage angulaire de rotation maximale de 330°, et/ou
- présente au moins un tourillon (28a) monté rotatif dans un trou (28b) de la base (18), et/ou
- présente au moins un contour de réception (32) pour recevoir un outil.

13. Ferrure (14) selon l'une des revendications 1 à 12, dans laquelle ledit au moins un filetage (27) n'est en prise, ou ne peut être mis en prise, avec le dispositif de support (20) que sur un premier côté, le filetage (27) étant, sur un second côté diamétralement opposé au premier côté, espacé du dispositif de support (20), de préférence en formant un interstice.

14. Paroi latérale de tiroir (4) avec au moins une ferrure (14) selon l'une des revendications 1 à 13, la paroi latérale de tiroir (4) présentant de préférence un profilé à chambre creuse (4a), ladite au moins une ferrure (14) étant disposée essentiellement entièrement à l'intérieur du profilé à chambre creuse (4a).

15. Tiroir (3) avec au moins une paroi latérale de tiroir (4) selon la revendication 14.
